# EUROPÄISCHE PATENTSCHRIFT

(11) **EP 0 587 043 B1**
(45) Veröffentlichungstag und Bekanntmachung des Hinweises auf die Patenterteilung: **01.12.1999**
(21) Anmeldenummer: 93114029.7
(22) Anmeldetag: 02.09.1993
(51) Int. Cl.: G05D 7/06, G05D 16/20, E02F 9/22, F15B 11/05, F15B 20/00

(54) **Verfahren und Schaltungsanordnung zur Steuerung und Regelung eines Druckstromerzeugers für mehrere parallel geschaltete unterschiedliche hydraulische Verbraucher**
Method and arrangement for control and regulation of a pressure generator for several different hydraulic consumers connected in parallel
Procédé et arrangement pour contrôle et régulation d'un générateur de pression pour plusieurs utilisateurs différents et hydrauliques branchés en parallèle

(30) Priorität: 08.09.1992 DE 4229950
(43) Veröffentlichungstag der Anmeldung: 16.03.1994
(73) Patentinhaber: Hemscheidt Maschinentechnik Schwerin GmbH & Co., 19061 Schwerin (DE)
(72) Erfinder: Brandt, Matthias, D-19077 Sülstorf (DE); Wegmann, Roland, Dr.-Ing., D-19053 Schwerin (DE); Grimm, Oliver, D-19055 Schwerin (DE)
(74) Vertreter: UEXKÜLL & STOLBERG

(56) Entgegenhaltungen:
- EP-A- 0 419 673
- DE-A- 3 709 504
- GB-A- 1 205 056
- US-A- 4 864 671
- PATENT ABSTRACTS OF JAPAN vol. 7, no. 169 (M-231) (1314) 26. Juli 1983 & JP-A-58 074 902 (HITACHI KENKI K.K.) 6. Mai 1983

## Beschreibung

Die Erfindung betrifft ein Verfahren und eine Einrichtung zur Steuerung und Regelung eines Druckstromerzeugers z. B. einer Verstellpumpe für mehrere parallel geschaltete und in zeitlicher Überlagerung arbeitende, unterschiedliche hydraulische Verbraucher in Werkzeug- und Verarbeitungsmaschinen mit zyklisch wiederkehrenden Arbeitsabläufen, die von dem Druckstromerzeuger mit Druckmittel versorgt werden, wobei die Druckwerte für die jeweiligen Verbraucher und die entsprechenden Drucksollwerte für den Druckstromerzeuger durch eine Eingabe- und Recheneinheit vorgegeben werden.

Aus der DE OS 3 943 357 ist eine gattungsgemäße Schaltungsanordnung mit einer Ansteuerelektronik für die Magnetspulen von Stellgliedern eines hydraulischen Kreislaufes mit mehreren Verbrauchern bekannt. Die Regelung der Stellglieder für die Verbraucher erfolgt in Verbindung mit der Regelung der Verstellpumpe für den Förderstrom. Verfahrenstechnisch geschieht das so, daß die elektronische Steuerung erst dann wirksam wird, wenn durch einen erhöhten Leistungsbedarf der angeschlossenen Verbraucher die Pumpenfödermenge zur Bedarfsdeckung nicht mehr ausreicht. Um den Pumpenförderstrom dem jeweiligen Bedarf anzupassen bzw. um den maximalen Grenzwert des möglichen Förderstromes nicht zu überschreiten, wird der Förderstrom mit Hilfe der Stellglieder bzw. durch die Regelpumpe dosiert. Dazu besitzen die Stellglieder entsprechende Signaleinrichtungen (Signalaufnehmer und Signalgeber), die als Eingangssignal in die elektronische Steuerung gehen. Das bedeutet, daß erst nachdem der Leistungsbedarf der angeschlossenen hydraulischen Verbraucher durch den eingestellten Förderstrom des Druckstromerzeugers über- oder unterschritten wurde, eine Regelung der jeweiligen Parameter über die Ansteuerelektronik erfolgt. Das hat den Nachteil, daß bei hoher Maschinendynamik und wechselnden Betriebsdrücken die Verbraucher Geschwindigkeitsveränderungen erfahren, bedingt durch Zu- oder Abschaltvorgänge. Diese indifferenten Geschwindigkeitsveränderungen haben nicht nur negative Auswirkungen auf den gleichmäßigen Ablauf einzelner Funktionsinhalte der hydraulischen Verbraucher, sondern beeinträchtigen somit auch die Reproduzierbarkeit des Maschinenzyklus und die Qualität des zu be- oder verarbeitenden Produktes. Dieser Nachteil macht sich besonders bei hoher Maschinendynamik und großer Entfernung des Druckstromerzeugers zum Verbraucher bemerkbar. Bei Werkzeug- und Verarbeitungsmaschinen, wie z. B. bei einer Spritzgießmaschine zur Kunststoffverarbeitung, ist die Einhaltung der verfahrenstechnisch vorgegebenen Parameter des Maschinenzyklusses jedoch zwingend erforderlich. So können z. B. Drehzahlschwankungen der Plastifizierschnecke, die durch Umschalt- oder Nachregelungsvorgänge hervorgerufen werden, nachteilige Auswirkungen auf das Einzugsverhalten des Kunststoffmaterials haben, die nicht hinnehmbar sind. Eine derartige Lösung ist daher für die Steuerung und Regelung des Spritzgießprozesses bei der Kunststoffverarbeitung ungeeignet.

Ferner ist aus dem Stand der Technik ein sogenanntes "load sensing" Verfahren bekannt, bei dem eine rein hydraulische Steuerung und Regelung des Volumenstromes und des Pumpendruckes erfolgt. Ein solches Verfahren ist jedoch nur zur Steuerung und Regelung von langsamen Bewegungsvorgängen, wie sie z. B. in mobilen Anlagen auftreten, geeignet. Für schnelle und dynamische Bewegungsvorgänge, in Werkzeug- und Verarbeitungsmaschinen mit zyklisch wiederkehrenden Arbeitsabläufen, ist eine derartige Steuerung und Regelung zu träge und damit nicht sinnvoll.

Ziel der Erfindung ist es, den Steuerungs- und Regelunsaufwand von parallel geschalteten und zeitlich überlagerten hydraulischen Verbrauchern ökonomisch kostengünstiger und in technischer Hinsicht mit einem geringenren Aufwand an hydraulischen Steuerelementen funktionssicherer zu gestalten. Aufgabe der Erfindung ist es, ein Verfahren und eine Steuer- und Regeleinrichtung für den Druckstromerzeuger und für die parallel geschalteten hyraulischen Verbraucher so zu gestalten bzw. auszubilden, daß beim Betrieb der Verbraucher mit geringstem Energieaufwand keine Unstetigkeiten und keine indifferenten Zustände auftreten.

Erfindungsgemäß wird die Aufgabe durch die merkmale der kennzeichnenden Teile der unabhängigen Ansprüche 1 und 5 gelöst, und zwar dadurch daß die Eingabe- und Recheneinheit nach der Eingabe der Druckwerte und der ein- und Ausschaltzeitpunkte der einzelnen Verbraucher eine Hüllkurve für den gesamten Arbeitszyklus berechnet, die den vom Druckstromerzeuger zu liefernden Druckverlauf über der Zeit vorgibt. Dadurch wird durch den Druckstromerzeuger zu jedem Zeitpunkt der Druckbedarf sichergestellt, der sich aus der Anzahl und den jeweiligen Leistunsanforderungen der sich im Betrieb befindlichen Verbraucher ergibt.

Das erfindungsgemäße Verfahren ermöglicht verschiedene Ausführungen zur Steuerung und Regelung von parallel geschalteten unterschiedlichen hydraulischen Verbrauchern. So kann für einen ausgewählten verfahrenstechnischen Verbraucher, der vergleichsweise eine sehr hohen durchschnittlichen Energiebedarf hat, eine Regelung des Druckstromes an Hand der von einem Druckaufnehmer ermittelten Druckwerte erfolgen, während der Druckbedarf für die übrigen Verbraucher nach der Hüllkurve geregelt wird. Dabei wird über die Ansteuerung eines Proportionaldrosselventiles eine ständige Anpassung des aktuellen Druckwertes des ausgewählten Verbrauchers zum Eingabewert der zugehörigen Eingabe- und Recheneinheit vorgenommen. Diese Druckregelung erfolgt immer dann, wenn die vorgegebenen Druckwerte der anderen parallel betriebenen Verbraucher niedriger sind als der aktuelle Druckwert für den ausgewählten Verbraucher ist.

Diese Druckregelung kann bei gleichzeitigem Betrieb mit den übrigen Verbrauchern aber auch bei Stillstand dieser Verbraucher durchgeführt werden.

Gemäß der Erfindung kann auch bei einem sich zyklisch wiederholenden verfahrenstechnischen Funktonsablauf in der Werkzeug- und Verarbeitungsmaschine bei jedem ersten Zyklus der maximale Betriebsdruck als Pumpendruck für den Druckstromerzeuger vorgegeben werden. In diesem Fall wird der tatsächliche Druckverlauf, der sich aus den jeweiligen Maschinenfunktionen ergibt, über vorzugebende Druck- und Zeitzugaben als Hüllkurve durch die Eingabe- und Recheneinheit ermittelt und in den nächstfolgenden Zyklen wird aufgrund der Ähnlichkeit der ablaufenden Prozesse nach dieser Hüllkurve der Pumpendruck gesteuert.

Bei der Einrichtung zur Druchführung des erfindungsgemäßen Verfahrens gemäß den Merkmalen im Oberbegriff von Anspruch 5 ist die Eingabe- und Recheneinheit einerseits mit einer ersten Ansteuerelektronik verbunden, die den Druck des Druckstromerzeugers steuert und andererseits mit mindestens einer zweiten Ansteuerelektronik verbunden, die die Verbraucher steuert. Durch die Eingabe- und Recheneinheit wird nach Eingabe der Druckwerte und der Ein- und Ausschaltzeitpunkte der einzelnen Verbraucher eine Hüllkurve für den gesamten Arbeitszyklus berechnet, die den vom Druckstromerzeuger zu liefernden Druckverlauf über der Zeit vorgibt. Durch den Druckstromerzeuger wird somit zu jedem Zeitpunkt genau der Druckbedarf sichergestellt, der sich aus der Anzahl und den jeweiligen Leistungsanforderungen der sich in Betrieb befindlichen Verbraucher ergibt.

Gemäß einer weiteren Ausgestaltung der Erfindung ist vorgesehen, daß der Druckstromerzeuger eine Verstellpumpe ist, deren Druckregeleinrichtung ein Proportionaldruckregelventil zugeordnet ist, das von der ersten Ansteuerelektronik verstellt wird.

Ein weiteres Merkmal der Erfindung besteht darin, daß einem ausgewählten Verbraucher mit hohem Energiebedarf ein Druckaufnehmer zugeordnet ist, der einerseits mit der Eingabe- und Recheneinheit und andererseits über ein Proportionaldrosselventil, einer dritten Ansteuerelektronik und einem Tachogenerator mit dem ausgewählten Verbraucher verbunden ist und dessen aktuelle Druckwerte ständig an die Eingabewerte der Eingabe- und Recheneinheit angepaßt werden. Dadurch ist für diesen Verbraucher eine der Hüllkurve abweichende Druckregelung möglich, wenn die Druckwerte der anderen parallel betriebenen Verbraucher geringer sind, als der vom Druckaufnehmer gemessene Druckwert ist.

Die Vorteile des erfindungsgemäßen Verfahrens und der Schaltungsanordnung zur Steuerung und Regelung eines Druckstromerzeugers z. B. einer Verstellpumpe für unterschiedliche hydraulische Verbraucher in Werkzeug- und Verarbeitungsmaschinen bestehen darin, daß der Ausrüstungsbedarf für den hydraulischen Kreislauf durch die Einsparung von Ventiltechnik und Steuerungselementen erheblich reduziert wird, was zu größeren Kosteneinsparungen führt. Ferner wird der energetische Wirkungsgrad der hydraulischen Anlage durch die erfindungsgemäße Druckregelung wesentlich verbessert, da die parallel geschalteten hydraulischen Verbraucher durch die neue Steuerung und Regelung auf einem niedrigeren Druckniveau betrieben werden können und für die Zuschaltung von leistungsstarken Verbrauchern keine besonderen Leistungsreserven erforderlich sind, solange die Förderstromanforderung der bereitsgestellten Menge ist.

Die Erfindung soll nachstehend in allgemeinen Ausführungsbeispielen näher erläutert werden. In den zugehörigen Zeichnungen ist dargestellt
- Fig. 1: Hydraulische Schaltung für die Verbraucher einer Spritzgießmaschine zur Kunststoffverarbeitung
- Fig. 3: Diagramm zum Druckverlauf über eine Zykluszeit mit sechs parallel geschalteten Verbrauchern, wovon einer ein verfahrenstechnisch ausgewählter Verbraucher ist.
- Fig. 5: Diagramm zum Druckverlauf für drei parallel geschaltete Verbraucher, bei denen innerhalb der Zykluszeit die Druckwertvorgabe nach einer Entscheidungstabelle erfolgt.
- Fig. 6: Diagramn zum Druckverlauf für vier parallel geschaltete Verbraucher über zwei Zeit zyklen und einer Druckwertvorgabe nach einem Soll-Ist-Vergleich

Das erfindungsgemäße Verfahren zur Steuerung und Regelung eines Druckstromerzeugers z. B. einer Verstellpumpe für mehrere parallel geschaltete unterschiedliche hydraulische Verbraucher soll zunächst am Beispiel für die verschiedenen Verbraucher einer Spritzgießmaschine zur Kunststoffverarbeitung betrachtet werden. Das erfindungsgemäße Verfahren ist jedoch problemlos auf andere Verarbeitungsmaschinen oder Werkzeumaschinen übertragbar, wo parallel betriebene Verbraucher mit unterschiedlichem Leistungsbedarf mit Druckmittel versorgt werden müssen. In der in Figur 1 dargestellten hydraulischen Schaltung werden von einer druckgeregelten Verstellpumpe 1 aus die Verbraucher Schließeinheit 12, Spritzeinheit 13 und der Plastizierantrieb 15 über eine Förderleitung 1.1 und parallele Leitungszweige 1.2 mit Druckmittel versorgt.

Der Druck p in der Förderleitung 1.1 wird durch ein parallel geschaltetes Anlagensicherheitsventil 14 begrenzt. Die Verbraucher Schließeinheit 12 und Spritzeinheit 13 werden über entsprechend vorgeschaltete Ventiltechnik 9 und 10, die als Proportionalsteuerventile bzw. Servo- oder Proportionalregelventile ausgeführt sein können, angesteuert. Die Leistungsparameter für die Verbraucher 12 und 13 werden über eine Eingabe- und Recheneinheit 16, die mit der Ventiltechnik 9 und 10 und einer zweiten Ansteuerelektronik 4.2 verknüpft ist, vorgegeben. Entsprechend dem Leistungsbedarf der einzelnen parallel geschalteten hydraulischen Verbraucher ist die Verstellpumpe 1, durch eine hydraulische Druckregeleinheit 2 in einem parallelen Leitungszweig 1.3, verstellbar. Über ein im Leitungszweig 1.3 nachgeschaltetes Proportionaldruckbegrenzungsventil 3 ist der Einstellpunkt der hydraulischen Druckregeleinheit 2 veränderbar. Dieser veränderliche Einstellpunkt bestimmt den Zeitpunkt, bei welchem vorgegebenen Druckwert die Verstellpumpe 1 selbständig einschwenken soll. Das Proportionaldruckbegrenzungsventil 3 ist mit einer ersten Ansteuerelektronik 4.1 für die Verstellpumpe 1 verknüpft und durch diese ansteuerbar. Die Eingabe- und Recheneinheit 16 erhält von eine Druckaufnehmer 5, der mit dem parallelen Leitungszweig 1.2 für den Plastizierantrieb 15 verbunden ist, den Druckistwert. In diesem Ausführungsbeispiel wird der Plastizierantrieb 15 als ausgewählter verfahrenstechnischer Verbraucher betrachtet und gesondert gesteuert und geregelt. Dazu befindet sich im parallelen Leitungszweig 1.2 vor dem Plastizierantrieb 15 ein Proportionaldrosselventil 8. Der Druckaufnehmer 5 ist über das Proportionaldrosselventil 8, eine dritte Ansteuerelektronik 7 und einen Tachogenerator 6 mit dem ausgewählten Verbraucher Plastizierantrieb 15 elektrisch so verknüpft, daß die Drehzahl des Plastizierantriebes 15 auf einem beliebig vorwählbaren Wert konstant gehalten werden kann. Die dritte Ansteuerelektronik 7 erhält dazu den Drehzahl-Sollwert über eine elektrische Leitungsverbindung aus der Eingabe- und Recheneinheit 16. Mit dem erfindungsgemäßen Verfahren zur Steuerung und Regelung eines Druckstromerzeugers für parallel geschaltete unterschiedliche hydraulische Verbraucher besteht die Absicht, die Summe aller Teilströme zu den einzelnen Verbrauchern so zu wählen, daß bei parallel ablaufenden Maschinenfunktionen der Gesamtförderstrom der Verstellpumpe 1 nicht erreicht wird und dadurch das Druckniveau beliebig hoch vorwählbar ist.

Die Entscheidung, wieviel Verbraucher mit welchen Parametern betrieben werden dürfen, ist in der Software der Spritzgießmaschine gelöst. Erfolgen keine gleichzeitigen Maschinenfunktionen, entscheidet die Software über die Anpassung des tatäschlich beim Plastizieren auftretenden Hydraulikdruckes am Druckaufnehmer 5, welches Druckniveau das Proportionaldruckbegrenzungsventil 3 einnehmen soll, um damit die Verstellpumpe 1 im erforderlichen Teillastbereich betreiben zu können. Wird z. B. die Maschinenfunktion Plastizieren in der Kühlzeit (Standzeit der übrigen Verbraucher) nicht abgeschlossen, so ist ein ganz bestimmter Ablauf notwendig, der vor Ablauf der Kühlzeit z. B. 2 Sekunden vorher, den Anlagendruck am Proportionaldruckbegrenzungsventil 3 auf den Maximalwert verstellt, damit die volle Leistungsbereitschaft, entsprechend der vorgewählten Eingabewerte der Eingabe- und Recheneinheit, für die wieder neu hinzukommenden Verbraucher der Spritzgießmaschine gewährleistet ist. Der Drucksollwert der Verstellpumpe 1 wird nicht nur über die Regelung mittels Tachogenerator 6 und Proportionaldrosselventil 8 konstant gehalten, sondern gleichzeitig erfolgt eine drucküberlagerte Förderstromregelung über den Druckaufnehmer 5 in Verbindung mit dem Proportionaldrosselventil 8. Der erforderliche Druck mit dem Teilförderstrom, der sich je nach Bedarf ergibt, wird durch die Verstellpumpe 1 über die Leitungen 1.1 und 1.2 bereitgestellt. In den folgenden Figuren 2 bis 6 ist in Diagrammen der Druckverlauf p auf der y-Achse und der Zykluszeit t auf der x-Achse für eine unterschiedliche Anzahl von parallel geschalteten Verbrauchern die mit a, b, c, d, e und f bezeichnet sind, für eine Be- oder Verarbeitungsmaschine mit unterschiedlichen Leistungsparametern dargestellt. Bei der Erläuterung dieser Figuren wird jeweils Bezug auf die in Figur 1 dargestellte Schaltungsanordnung mit den drei parallel geschalteten Verbrauchern 12, 13 und 15 genommen, die sinngemäß dür die Verbraucher a, b, c, d, e und f in den Figuren 2 bis 6 Gültigkeit hat.

Aus Figur 3 ist in analoger Weise für sechs Verbraucher a, b, c, d, e und f der Druckverlauf während eines Zyklusses ersichtlich. Der Verbraucher d ist der Verbaucher, der einen Großteil der Zykluszeit für sich beansprucht. Aus der unterschiedlichen Flächendarstellung der einzelnen Verbraucher, die sich in bestimmten Zeitbereichen überlappen, ist erkennbar, welche Verbraucher zu welcher zeit des Zyklusses parallel betrieben werden. Auf der Zeitachse t ist die Leistungsaufnahme des Verbrauchers d durch den Zeitabschnitt t 1 bis t 2 gekennzeichnet. Für den Verbraucher d, der eine besondere verfahrenstechnische Priorität besitzt, erfolgt erfindungsgemäß eine gesonderte Regelung mit Hilfe des Druckaufnehmers 5. Dabei wid durch die Eingabe- und Recheneinheit 16 eine ständige Anpassung des aktuellen Druckwertes vorgenommen. Die Druckregelung erfolgt immer dann, wenn die Eingabewerte der anderen parallel betriebenen Verbraucher c und e niedriger sind als der aktuelle Druckwert ist. Im Diagramm ist der geregelte Druckwert p reg als Kurve im Zeitabschnitt von t 1 und t 2 erkennbar, die unterhalb des als Gerade dargestellten Solldruckes p soll verläuft. Diese Variante bietet den Vorteil, daß über Zeitabschnitte des Gesamtzyklusses eine Energieeinsparung durch den angepaßten Regeldruck p reg möglich ist.

In Figur 5 ist eine Ausführungsvariante mit drei Verbrauchern für eine verfahrenstechnische Steuerung und Regelung veranschaulicht, bei der die Vorgabe des Solldruckwertes p soll nach einer Entscheidungstabelle erfolgt. Dazu wird von der ersten Ansteuerelektronik 4.1 aus den Eingabewerten der Eingabe- und Recheneinheit 16 und/ oder den Druckistwerten mindestens eines Druckaufnehmers 5 eine Entscheidung getroffen. Die Entscheidung wird in Abhängigkeit von der Priorität der momentanen Funktion nach einer vorgegebenen Entscheidungstabelle gefällt. Dadurch ist es möglich, daß der Pumpendruck p über das Proportionaldruckbegrenzungsventil 3 und die Druckregeleinheit 2 vorgebbar ist. Diese Anpassung ermöglicht eine verbesserte ökonomische Betriebsweise gegenüber den bisher beschriebenen Varianten. Aus Figuar 6 ist eine Steuerungs- und Regelungsvariante der Erfindung entnehmbar, die aus technischer Sicht den höchsten Komfort aufweist. Am Beispiel von vier parallel geschalteten unterschiedlichen hydraulischen Verbrauchern a b, c und d ist ein sich zyklisch wiederholender verfahrenstechnischer Funktionsablauf in einer Werkzeug- oder Verarbeitungsmaschine in zwei Arbeitszyklen dargestellt. Aus der graphischen Darstellung ist der unterschiedliche Leistunsbedarf der einzelnen Verbraucher a, b, c und d und der zeitweilige parallele Betrieb der Verbraucher a und b sowie c und d ersichtlich. In jedem ersten Zyklus, der in Figur 6 im linken Bild dargestellt ist, wird der maximale Betriebsdruck p max als Pumpendruck vorgegeben. Der tatsächliche Druckverlauf wird dann über vorzugebende Druck- und Zeitzugaben als Hüllkurve durch die Eingabe- und Recheneinheit 16 ermittelt. Im nächstfolgenden Zyklus, der rechts in Figur 6 dargestellt ist, wird aufgrund der Ähnlichkeit der sich wiederholenden Be- oder Verarbeitungsprozesse nach der ermittelten Hüllkurve der Pumpendruck gesteuert. Dabei findet zum vorhergehenden Zyklus ein Soll/Istvergleich statt, durch den eine Korrektur der Hüllkurve vorgenommen wird. Das ist ein ständig sich selbstoptimierender Prozeß für jeden sich wiederholenden Zyklus. Die in den Figuren 5 und 6 dargestellten Ausführungsformen sind zwei Möglichkeiten für einen energieökonomisch gleichwertigen Verfahrensablauf. Auf der Grundlage der verfahrenstechnisch erläuterten Ausführungsvarianten der Erfindung ist erkennbar, daß es möglich ist, ohne die Verwendung von zusätzlicher Ventiltechnik, z. B. angeordnet in einem Ventilblock (Pumpenblock), die von der druckgeregelten hydraulischen Verstellpumpe erzeugte Antriebsleistung auf einem sich ständig veränderndem Durckniveau bereitszustellen, wodurch eine erhebliche Verbesserung des energetischen Wirkungsgrades erreicht wird.

### Aufstellung der verwendeten Bezugszeichen

- 1 -: Verstellpumpe
- 1.1 -: Förderleitung
- 1.2 -: Leitungszweig
- 1.3 -: Leitungszweig
- 2 -: Druckregeleinheit
- 3 -: Proportionaldruckbegrenzungsventil
- 4.1 -: erste Ansteuerelektronik für Verstellpumpe
- 4.2 -: zweite Ansteuerelektronik für die Verbraucher
- 5 -: Druckaufnehmer
- 6 -: Tachogenerator
- 7 -: dritte Ansteuerelektronik für Proportionaldrosselventil
- 8 -: Proportionaldrosselventil
- 9 -: Ventiltechnik
- 10 -: Ventiltechnik
- 11 - 12 -: Verbraucher Schließeinheit
- 13 -: Verbraucher Spritzeinheit
- 14 -: Anlagensicherheitsventil
- 15 -: Verbraucher Plastizierantrieb
- 16 -: Eingabe- und Recheneinheit

- p -: Förderdruck in bar
- p max -: maximaler Anlagendruck
- p Diff-: Differenzdruck
- p soll-: vorgewählter Druck der Eingabeeinheit
- p Ent.-: vorgewählter Druck nach Entscheidungstabelle
- p reg.-: geregelter Druck
- t -: Zeitachse
- a -: Verbraucher
- b -: Verbraucher
- c -: Verbraucher
- d -: Verbraucher
- e -: Verbraucher
- f -: Verbraucher

## Patentansprüche

1. Verfahren zur Steuerung und Regelung eines Druckstromerzeugers (1), beispielsweise einer Verstellpumpe, für mehrere parallel geschaltete und in zeitlicher Überlagerung arbeitende, unterschiedliche hydraulische Verbraucher (12, 13, 15) in Werkzeug- und Verarbeitungsmaschinen mit zyklisch wiederkehrenden Arbeitsabläufen, die von dem Druckerzeuger (1) mit Druckmittel versorgt werden, wobei die Druckwerte für die Verbraucher (12, 13, 15) und die entsprechenden Drucksollwerte für den Druckstromerzeuger (1) durch eine Eingabe- und Recheneinheit (16) vorgegeben werden,
**dadurch gekennzeichnet,** daß die Eingabe- und Recheneinheit (16) nach der Eingabe der Druckwerte und der Ein- und Ausschaltzeitpunkte der einzelnen Verbraucher (12, 13, 15) eine Hüllkurve für den gesamten Arbeitszyklus berechnet, die den vom Druckstromerzeuger (1) zu liefernden Druckverlauf (Pₛₒₗₗ) über der Zeit vorgibt, so daß der Druckstromerzeuger (1) zu jedem Zeitpunkt genau den Druckbedarf sicherstellt, der sich aus der Anzahl und den jeweiligen Leistungsanforderungen der sich in Betrieb befindlichen Verbraucher (12, 13, 15) ergibt (Fig. 5).

2. Verfahren nach Anspruch 1, bei dem für einen ausgewählten verfahrenstechnischen Verbraucher (15) mit durchschnittlich hohem Energiebedarf eine Regelung des Druckstromes an Hand der von einem Druckaufnehmer (5) ermittelten Druckwerte erfolgt, während der Druckbedarf für die übrigen Verbraucher (12, 13) nach der Hüllkurve geregelt wird,
**dadurch gekennzeichnet,** daß über die Ansteuerung eines Proportionaldrosselventiles (8) eine ständige Anpassung des aktuellen Druckwertes des ausgewählten Verbrauchers (15) zum Eingabewert der Eingabe- und Recheneinheit (16) vorgenommen wird und diese Druckregelung immer dann geschieht, wenn die vorgegebenen Druckwerte der anderen parallel betriebenen Verbraucher (12,13) niedriger sind als der aktuelle Druckwert für den ausgewählten Verbraucher (15) ist (Fig. 3).

3. Verfahren nach Anspruch 2,
**dadurch gekennzeichnet,** daß die Regelung des ausgewählten Verbrauchers (15) außerhalb der Hüllkurve erfolgt.

4. Verfahren nach Anspruch 1 oder 3 mit sich zyklisch wiederholendem verfahrenstechnischen Funktionsablauf in der Werkzeug- oder Verarbeitungsmaschine,
**dadurch gekennzeichnet,** daß bei jedem ersten Zyklus der maximale Betriebsdruck als Pumpendruck für den Druckstromerzeuger (1) vorgegeben wird und der tatsächliche Druckverlauf über vorzugebende Druck- und Zeitzugaben als Hüllkurve durch die Eingabe - und Recheneinheit ermittelt wird und in den nächstfolgenden Zyklen aufgrund der Ähnlichkeit der Prozesse nach dieser Hüllkurve der Pumpendruck gesteuert wird.

5. Einrichtung zur Steuerung und Regelung eines Druckstromerzeugers (1), beispielsweise einer Verstellpumpe, für mehrere parallel geschaltete und in zeitlicher Überlagerung arbeitende, unterschiedliche hydraulische Verbraucher (12, 13, 15) in Werkzeug- und Verarbeitungsmaschinen mit zyklisch wiederkehrenden Arbeitsabläufen, die vom Druckstromerzeuger (1) mit Druckmittel versorgt werden, mit einer Eingabe- und Recheneinheit (16), welche die Druckwerte für die Verbraucher (12, 13, 15) und die entsprechenden Drucksollwerte für den Druckstromerzeuger (1) vorgibt,
**dadurch gekennzeichnet,** daß die Eingabe und Recheneinheit (16) einerseits mit einer ersten Ansteuerelektronik (4.1), welche den Druck des Druckstromerzeugers (1) steuert, und andererseits mit mindestens einer zweiten Ansteuerelektronik (4.2, 7), welche die Verbraucher (12, 13, 15) steuert, verbunden ist, wobei die Eingabe- und Recheneinheit (16) nach der Eingabe der Druckwerte und der Ein- und Ausschaltzeitpunkte der einzelnen Verbraucher eine Hüllkurve für den gesamten Arbeitszyklus berechnet, die den vom Druckstromerzeuger (1) zu liefernden Druckverlauf über der Zeit vorgibt, so daß der Druckstromerzeuger (1) zu jedem Zeitpunkt genau den Druckbedarf sicherstellt, der sich aus der Anzahl und den jeweiligen Leistungsanforderungen der sich in Betrieb befindlichen Verbraucher (12, 13, 15) ergibt.

6. Einrichtung nach Anspruch 5,
**dadurch gekennzeichnet,** daß der Druckstromerzeuger eine Verstellpumpe (1) ist, deren Druckregeleinrichtung (2) ein Proportionaldruckregelventil (3) zugeordnet ist, welches von der ersten Ansteuerelektronik (4.1) verstellt wird.

7. Einrichtung nach Anspruch 5 oder 6,
**dadurch gekennzeichnet,** daß einem ausgewählten Verbraucher (15) mit hohem Energiebedarf ein Druckaufnehmer (5) zugeordnet ist, der einerseits mit der Eingabe- und Recheneinheit (16) und andererseits über ein Proportionaldrosselventil (8), einer dritten Ansteuerelektronik (7) und einem Tachogenerator (6) mit dem ausgewählten Verbraucher (15) verbunden ist und dessen aktuelle Druckwerte ständig an die Eingabewerte der Eingabe- und Recheneinheit (16) angepaßt werden, so daß nur für diesen Verbraucher (15) eine von der Hüllkurve abweichende Druckregelung möglich ist, wenn die Druckwerte der anderen parallel betriebenen Verbraucher (12, 13) geringer sind als der vom Druckaufnehmer (5) gemessene Druckwert.

## Claims

1. Method for controlling and regulating a pressure flow generator (1), for example an adjusting pump, for several hydraulic users (12, 12, 15) in tool and processing machines with cyclic repetitive working processes, said hydraulic users being connected in parallel and operating in a timed overlapping manner and being provided with pressure medium from the pressure generator (1) with the pressure values for the users (12, 13, 15), and the corresponding desired pressure values for the pressure flow generator (1) being set by an input and computing unit (16), **characterized** in that the input and computing unit (16) calculates an envelope for the entire working cycle upon the input of the pressure values and the on and off switching times of the individual users (12, 13, 15), said envelope defining the time responsive pressure characteristic (Pₛₒₗₗ) which is to be generated by the pressure flow generator (1) so that the pressure flow generator (1) maintains at each moment the precise pressure requirement which results from the number and the respective power requests of the users (12, 13, 15) which are operating (Figure 5).

2. Method according to claim 1 wherein the pressure flow is controlled from the pressure values derived from a pressure sensor (5) for a selected process-type user (15) with average high power request whereas the pressure requirement for the other users (12, 13) is controlled by said envelope, **characterized** in that a continuous adaptation is made of the actual pressure value of the selected user (15) to the input value of the input and computing unit (16) via controlling a proportional throttle valve (18) and that this pressure control is always happening when the predetermined pressure values of the other parallel operating users (12, 13) are lower than the actual pressure value of the selected user (15) (Figure 3).

3. Method according to claim 2,
**characterized** in that the control of the selected user (15) is made outside of the envelope.

4. Method according to claim 1 or 3 with a cyclically repeating process-type operation in the tool or processing machine
**characterized** in that for each first cycle the maximum operating pressure is set as pump pressure for the pressure flow generator (1) and that the actual pressure curve over predetermined pressure and time requests is derived as envelope by the input and computing unit and that the pump pressure is controlled for the subsequent cycles by this envelope because of the similarity of the processes.

5. Apparatus for controlling and regulating a pressure flow generator (1), for example an adjusting pump, for several hydraulic users (12, 12, 15) in tool and processing machines with cyclic repetitive working processes, said hydraulic users being connected in parallel and operating in a timed overlapping manner and being provided with pressure medium from the pressure generator (1), with an input and computing unit (16) which sets the pressure values for the users (12, 13, 15) and the corresponding desired pressure values for the pressure flow generator (1),
**characterized** in that the input and computing unit (16) is connected on the one hand to a first control circuit (4.1) which controls the pressure of the pressure flow generator (1) and on the other hand with at least a second control circuit (4.2, 7) which controls the users (12, 13, 15) with the input and computing unit (16) calculating an envelope for the entire operating cycle upon the input of the pressure values and the on and off switching points of the individual users, said envelope defining the pressure curve over the time which is to be generated by the pressure flow generator (1) so that the pressure flow generator (1) at each time supplies the precise pressure requirement which results from the number of users (12, 13, 15) which are operating and upon their respective power requests.

6. Apparatus according to claim 5,
**characterized** in that the pressure flow generator is an adjusting pump (1) with a proportional pressure regulating valve (13) being associated to its pressure control means (2), said valve being adjusted by the first control circuit (4.1).

7. Apparatus according to claim 5 or 6,
**characterized** in that a pressure receiver (5) is associated to each selected user (15) having a high power requirement, said receiver being connected on the one hand to the input and computing unit (16) and on the other hand to the third control circuit (7) and to a speed generator (6) via a proportional throttle valve (8) and with the actual pressure values of the user being constantly adapted to the input values of the input and computing unit (16) so that for this user (15) pressure control is possible which deviates from the envelope if the pressure values of the other parallel operating users (12, 13) is lower than the pressure value measured by the pressure sensor (5).

## Revendications

1. Procédé pour le contrôle et la régulation d'un générateur de pression (1), par exemple d'une pompe à cylindrée variable, pour plusieurs consommateurs hydrauliques (12, 13, 15) différents branchés en parallèle et fonctionnant en superposition temporelle dans des machines-outils et des machines d'usinage, avec des phases de travail se reproduisant de manière cyclique, qui sont alimentées en agent de pression par le générateur de pression (1), les valeurs de pression pour les consommateurs (12, 13, 15) et les valeurs de consigne de pression correspondantes pour le générateur de pression (1) étant prédéfinies par une unité d'entrée et de calcul (16), **caractérisé en ce que** l'unité d'entrée et de calcul (16) calcule, après l'entrée des valeurs de pression et des moments de mise en circuit et de coupure des différents consommateurs (12, 13, 15), une enveloppante pour l'ensemble du cycle de travail qui prédéfinit la loi de pression (Psoll) qui doit être donnée par le générateur de pression (1) pendant le temps si bien que le générateur de pression (1) garantit à tout moment exactement les besoins en pression qui résultent du nombre et des exigences de puissance respectives des consommateurs (12, 13, 15) qui se trouvent en service (fig. 5).

2. Procédé selon la revendication 1 dans lequel, pour un consommateur technologique sélectionné (15) avec des besoins en énergie moyennement élevés, un réglage de la pression est effectué au moyen des valeurs de pression déterminées par un capteur de pression (5), tandis que les besoins en pression pour les autres consommateurs (12, 13) sont réglés selon l'enveloppante,
**caractérisé en ce que**, par l'excitation d'une soupape d'étranglement proportionnelle (8), une adaptation permanente de la valeur de pression actuelle du consommateur sélectionné (15) à la valeur d'entrée de l'unité d'entrée et de calcul (16) est effectuée et que ce réglage de la pression se fait toujours lorsque les valeurs de pression prédéterminées des autres consommateurs fonctionnant en parallèle (12, 13) sont plus basses que la valeur de pression actuelle pour le consommateur sélectionné (15) (fig. 3).

3. Procédé selon la revendication 2, **caractérisé en ce que** le réglage du consommateur sélectionné (15) en dehors de l'enveloppante.

4. Procédé selon la revendication 1 ou 3 avec un déroulement fonctionnel technologique se reproduisant de manière cyclique dans la machine-outil ou la machine d'usinage, **caractérisé en ce qu'**à chaque premier cycle la pression de fonctionnement maximale est prédéfinie comme pression de la pompe pour le générateur de pression (1) et la loi de pression effective est déterminée par l'unité d'entrée et de calcul comme enveloppante par des suppléments de pression et de temps à prédéfinir et que dans les cycles suivants la pression de la pompe est commandée selon cette enveloppante en raison de la similitude des processus.

5. Arrangement pour le contrôle et la régulation d'un générateur de pression (1), par exemple d'une pompe à cylindrée variable, pour plusieurs consommateurs hydrauliques (12, 13, 15) différents branchés en parallèle et fonctionnant en superposition temporelle dans des machines-outils et des machines d'usinage, avec des phases de travail se reproduisant de manière cyclique, qui sont alimentées en agent de pression par le générateur de pression (1), avec une unité d'entrée et de calcul (16) qui prédéfinit les valeurs de pression pour les consommateurs (12, 13, 15) et les valeurs de consigne de pression correspondantes pour le générateur de pression (1), **caractérisé en ce que** l'unité d'entrée et de calcul (16) est reliée, d'une part, à une première électronique d'excitation (4.1) qui commande la pression du générateur de pression (1) et, d'autre part, à au moins une seconde électronique d'excitation (4.2, 7) qui commande les consommateurs (12, 13, 15), l'unité d'entrée et de calcul (16) calculant, après l'entrée des valeurs de pression et des temps de mise en circuit et de coupure, une enveloppante pour l'ensemble du cycle de travail qui prédéfinit la loit de pression qui doit être donnée par le générateur de pression (1) pendant le temps si bien que le générateur de pression (1) garantit à tout moment exactement les besoins en pression qui résultent du nombre et des exigences de puissance respectives des consommateurs (12, 13, 15) qui se trouvent en service.

6. Arrangement selon la revendication 5, **caractérisé en ce que** le générateur de pression est une pompe à cylindrée variable au dispositif de réglage de pression (2) de laquelle correspond une soupape d'étranglement proportionnelle (3) qui est réglée par la première électronique d'excitation (4.1).

7. Arrangement selon la revendication 5 ou 6, caractérisé en ce qu'un capteur de pression (5) est affecté à un consommateur sélectionné (15) à besoins en énergie élevés, capteur de pression qui est relié, d'une part, à l'unité d'entrée et de clacul (16) et d'autre part, par une soupape d'étranglement proportionnelle (8) d'une troisième électronique d'excitation (7) et un générateur tachymétrique (6), au consommateur sélectionné (15) et dont les valeurs de pression actuelles sont continuellement adaptées aux valeurs d'entrée de l'unité d'entrée et de calcul (16) si bien qu'un réglage de la pression différant de l'enveloppante n'est possible que pour ce consommateur (15), lorsque les valeurs de pression des autres consommateurs branchés en parallèle (12, 13) sont plus faibles que la valeur de pression mesurée par le capteur de pression (5).
